# EUROPÄISCHE PATENTSCHRIFT

(11) **EP 1 274 887 B1**
(45) Veröffentlichungstag und Bekanntmachung des Hinweises auf die Patenterteilung: **13.08.2008**
(21) Anmeldenummer: 01943249.1
(22) Anmeldetag: 12.04.2001
(51) Int. Cl.: D01D 5/092

(54) **SPINNVORRICHTUNG**
SPINNING DEVICE
DISPOSITIF DE FILAGE

(30) Priorität: 18.04.2000 DE 10019024
(43) Veröffentlichungstag der Anmeldung: 15.01.2003
(73) Patentinhaber: Oerlikon Textile GmbH & Co. KG, 42897 Remscheid (DE)
(72) Erfinder: FAULENBACH, Bernd, 42799 Leichlingen (DE); SCHULZ, Detlev, 42477 Radevormwald (DE)
(74) Vertreter: Kahlhöfer, Hermann
(86) Internationale Anmeldenummer: PCT/EP2001/004219
(87) Internationale Veröffentlichungsnummer: WO 2001/079594

(56) Entgegenhaltungen:
- EP-A- 0 172 556
- WO-A-99/67450
- US-A- 3 659 980

## Beschreibung

Die Erfindung betrifft eine Spinnvorrichtung zum Schmelzspinnen und Abkühlen von endlosen multifilen Chemiefäden gemäß dem Oberbegriff des Anspruchs 1.

Bei der Herstellung synthetischer Fäden wird ein aufgeschmolzenes Polymer zu einer Vielzahl von strangförmigen Filamenten extrudiert. Hierzu wird die Polymerschmelze mittels einer Pumpe über Leitungen zu einem oder zu mehreren Spinndüsentöpfen geführt. Die Spinndüsentöpfe enthalten neben Filter- und Verteilerelementen eine, eine Vielzahl von Spinndüsenbohrungen aufweisende, Spinndüsenplatte. Dabei sind Pumpe, Leitungen und Spinndüsentöpfe in einem beheizten Spinnkopf untergebracht. Nach Abkühlung der durch die Spinndüsenbohrungen extrudierten Filamente durch eine Abkühleinrichtung, beispielsweise durch einen Luftstrom, erfolgt der Zusammenschluß jeweils eines Filamentbündels zu einem Faden und die Weiterbehandlung des Fadens. Meist sind in einem Spinnkopf vier, sechs oder mehr Spinndüsentöpfe eng in einer Reihe untergebracht.

Es hat sich als günstig herausgestellt, daß der die Filamente abkühlende Luftstrom gemeinsam mit den Filamenten und parallel zu den Filamenten mit hoher Strömungsgeschwindigkeit durch ein Kühlrohr gerührt wird. Eine Vorrichtung zum Durchführen eines solchen Verfahrens ist beispielsweise in der WO 99/067450 (Bag 2623) beschrieben. Hier wird am Ende des Kühlrohrs ein Sauggebläse vorgesehen, um die erforderliche Strömungsgeschwindigkeit aufrechtzuerhalten. Die Kühlluft wird am oberen Ende des Kühlrohrs durch ein Siebzylinder dem Kühlrohr zugeführt.

Dabei ergibt sich die Notwendigkeit, die Verbindung vom Kühlrohr zum Spinnkopf gegenüber der Umgebungsluft trennbar abzudichten, um das Einströmen von Nebenluft zu verhindern. Dabei ist zu beachten, daß die in Spinntöpfen untergebrachten Spinndüsenplatten im Spinnkopf in sehr enger Teilung angeordnet sind. Dies ist einerseits darin begründet, daß der zur Verfügung stehende Bauraum im Spinnkopf begrenzt ist, andererseits weisen die Spinndüsenplatten und damit verbunden die Spinndüsentöpfe besonders bei hohen Filamentzahlen große Durchmesser auf.

In der DE 34 06 347 A1 (Bag 1326) ist eine Möglichkeit offenbart, ein Kühlrohr mit einem das Kühlrohr umgebenden Anblaskasten derart mit dem Spinnkopf abzudichten, daß Kühlrohr und Anblaskasten für Bedienungsvorgänge heruntergefahren werden können. Hierzu sieht die DE 34 06 347 A1 spinnkopfseitig und kühlrohrseitig Flansche vor, zwischen denen ein Abdichtungsmittel und ein Wärmeisoliermittel vorgesehen ist. Das Wärmeisoliermittel verhindert das Abfließen der Wärme aus dem Spinnkopf in den Spinnschacht. Das Abdichtungsmittel verbindet Spinnkopf und Kühlrohr luftdicht miteinander und ist trennbar ausgeführt.

Aufgrund der Flansche auf der Spinnkopfseite kann die in der DE 34 06 347 A1 beschriebene Lehre nicht auf Spinnköpfe mit Spinndüsentöpfen in sehr enger Teilung angewendet werden. Andererseits ist nicht bei allen Spinnkopf-Bauformen Gasdichtheit zwischen Spinnkopf und Spinndüsentopf gewährleistet. In einem solchen Fall würde Kühlluft durch den Spinnkopf gezogen und dieser in unzulässiger Weise gekühlt.

Es ist daher Aufgabe der Erfindung, die Abdichtung zwischen Spinnkopf und Kühlrohr derart weiterzuentwickeln, daß eine Abdichtung auch bei Spinnköpfen mit Spinndüsentöpfen in sehr enger Teilung sowie bei Spinnkopf-Bauformen, die zwischen Spinnkopf und Spinndüsentopf nicht gasdicht ausgeführt sind, angewendet werden kann.

Diese Aufgabe wird erfindungsgemäß dadurch gelöst, daß die spinnkopfseitig angeordnete Trennfläche der Dichtungseinheit an dem Spinndüsentopf angebracht ist.

Durch die Erfindung ist die Möglichkeit gegeben, selbst bei sehr kompakten Spinnköpfen mit entsprechend enger Teilung der Spinndüsentöpfe eine auf ein Filamentbündel ausgerichtete Kühleinrichtung zu realisieren. Die Trennung zwischen dem Spinndüsentopf und dem Kühlrohr wird durch die Dichtungseinheit gegenüber Fremdluft vorteilhaft abgedichtet, wobei die Unterseite des Spinndüsentopfes von der Dichtungseinheit mit einbezogen wird. Die spinnkopfseitige Trennfläche sowie die kühlrohrseitige Trennfläche sind dabei so beschaffen, daß nach jeder Trennung die Dichtheit der Dichtungseinheit im wesentlich unverändert erhalten bleibt. Als Dichtungseinheit werden hier alle die Mittel verstanden, die erforderlich sind, um ein Kühlrohr dichtend mit einem Spinndüsentopf zu verbinden.

Ein besonderer Vorteil der Erfindung liegt darin, daß die Kühlrohre mit kleinerem Durchmesser ausgeführt werden und so auch in enger Teilung angeordnet werden können sowie daß die Dichtungseinheit auch bei nicht gasdichten Spinnköpfen eingesetzt werden kann.

Um für eine besonders enge Teilung der Spinnpositionen innerhalb des Spinnkopfes die Spinndüsentöpfe mit möglichst geringem Abstand zueinander anzuordnen, wird die erfindungsgemäße Spinnvorrichtung bevorzugt mit den Merkmalen gemäß Anspruch 2 ausgeführt. Dabei liegt die Dichtungseinheit im wesentlichen innerhalb einer durch den Querschnitt des Spinndüsentopfes bestimmten Hüllkontur.

Bei einer anderen vorteilhaften Weiterbildung der Erfindung ist die spinnkopfseitig angeordnete Trennfläche direkt an der Spinndüsenplatte angeordnet. Dadurch können gegenüber der vorgenannten Ausführung noch engere Teilungsmaße realisiert werden.

Bei einer besonders vorteilhaften Weiterentwicklung der Erfindung wird die spinnkopfseitige Trennfläche an einem Befestigungsmittel für den Spinndüsentopf oder an einem Befestigungsmittel für die Spinndüsenplatte angeordnet. Dadurch wird weiterer Bauraum gespart und eine besonders enge Teilung der Spinndüsentöpfe erreicht.

Um möglichst die Dichtungseinheit zwischen dem Spinndüsentopf und dem Kühlrohr entfernt von der Unterseite des Spinndüsentopfes auszubilden, kann die erfindungsgemäße Spinnvorrichtung nach Anspruch 6 ausgebildet sein. Dadurch wird die Einleitung von Wärme aus dem Spinndüsentopf in die Dichtungseinheit stark vermindert, so daß die Dichtungseinheit keine extreme Temperaturbeständigkeit aufweisen muß.

Die kühlrohrseitig angeordnete Trennfläche ist dabei vorteilhaft unmittelbar an der zum Spinnkopf gewandten Stirnseite des Kühlrohres ausgebildet.

In vielen Fällen ist es jedoch erforderlich, daß keine Wärme aus dem Spinndüsentopf bzw. der Spinndüsenplatte über die Verbindung zum Kühlrohr abgeführt wird. Dadurch würde die Temperatur der Schmelze in ungünstiger Weise gesenkt. Daher sieht eine vorteilhafte Weiterentwicklung der Erfindung eine thermische Trennung des Kühlrohrs vor. Dies erfolgt durch eine wärmeisolierende Ausführung der Dichtungseinheit.

Gemäß einer besonders vorteilhaften Weiterbildung der Erfindung werden die Funktionen Isolieren und Dichten voneinander getrennt. Hierzu weist die Dichtungseinheit einen Isolierkörper zur Wärmeisolierung und ein Dichtelement zur Abdichtung auf.

In einer besonders günstigen Ausführungsform wird die Isolierung auf der heißen Seite, also dem Spinnkopf zugewandt, angeordnet. Dadurch wird das Temperaturniveau der Dichtung gesenkt, so daß für die Dichtung auch temperaturempfindliche Materialien verwendet werden können. Durch Mittel zur Abfuhr der Wärme zwischen der Isolierung und der Dichtung kann das Temperaturniveau der Dichtung noch weiter gesenkt werden.

Ein Ausführungsbeispiel wird im folgenden unter Hinweis auf die beigefügten Zeichnungen näher beschrieben.

Es stellen dar:
- Fig. 1: Eine Darstellung der erfindungsgemäßen Spinnvorrichtung
- Fig. 2: Die Detaildarstellung des Spinndüsentopfes mit zwei Varianten der Dichtungseinheit
- Fig. 3: Die Detaildarstellung einer Ausführungsvariante mit als Befestigungsmittel ausgeführter Dichtungseinheit.
- Fig. 4: Die Detaildarstellung einer weiteren Ausführungsvariante.

In Figur 1 ist eine erfindungsgemäße Spinnvorrichtung dargestellt. Über die Schmelzeleitung 2 wird die Schmelze 1 dem beheizten Spinnkopf 3 zugeführt. In dem Spinnkopf ist eine Druckerhöhungs- und Verteilerpumpe 4 untergebracht, die die zugeführte Schmelze über die Verteilerleitungen 5 auf die Spinndüsentöpfe 6 verteilt. Aus Vereinfachungsgründen sind hier nur ausschnittsweise 2 Spinndüsentöpfe dargestellt. In der Regel sind sechs, acht oder mehr Spinndüsentöpfe in enger Teilung nebeneinander angeordnet.

Der Spinndüsentopf 6 enthält neben Elementen zum Filtern und Verteilen der Schmelze an der Unterseite die Spinndüsenplatte 7.2, durch die durch eine Vielzahl von Düsenbohrungen 7.1 die Schmelze 1 zu Filamenten 8 extrudiert wird.

Die Filamente 8 werden gemeinsam mit der mittels Luftstromerzeuger 13 geförderten Kühlluft 11 durch das Kühlrohr 12 geführt. Die Kühlluft 11 tritt durch den oberen Bereich des Kühlrohrs 12 ein. Hierzu ist der obere Bereich des Kühlrohres 12 durch einen gasdurchlässigen Siebzylinder 10 gebildet. Am stirnseitigen Ende des Kühlrohres 12 und unterhalb des Spinndüsentopfes 6 ist eine Dichtungseinheit 9 ausgebildet. Mit Hilfe der Dichtungseinheit 9 wird verhindert, daß zwischen Spinndüsentopf 6 und Kühlrohr 12 Nebenluft einströmt und zu einer ungewollten Kühlung des Spinndüsentopfes 6 oder der Filamente 8 unmittelbar nach dem Austritt aus dem Spinndüsentopf 6 führt.

Nach erfolgter Abkühlung verlassen die Filamente 8 das Kühlrohr 12 durch eine untere Öffnung und werden mittels einer Präparationseinrichtung 15 zum Faden 16 zusammengefaßt, der dann weiterverarbeitet und aufgewickelt wird.

Um die Zugänglichkeit des Spinndüsentopfes 6 für Bedienoperationen zu gewährleisten ist das gesamte Kühlrohr 12 mittels einer Hubeinrichtung 14 absenkbar. Beim Absenken des Kühlrohrs 12 wird die Dichtungseinheit 9 in einer durch eine spinnkopfseitig angeordnete Trennfläche und einer kühlrohrseitig angeordneten Trennfläche gebildete Trennfuge getrennt. In den nachfolgenden Figuren ist die spinnkopfseitige Trennfläche mit dem Bezugszeichen 9.5 und die kühlrohrseitige Trennfläche mit dem Bezugzeichen 9.6 gekennzeichnet.

Figur 2 stellt den auswechselbaren Spinndüsentopf 6 und eine Ausführungsvariante der trennbaren Dichtungseinheit 9 im Detail dar.

Die Schmelze wird über die Verteilerleitung 5 dem Spinndüsentopf 6 zugeführt. Der auswechselbare Spinndüsentopf 6 ist beispielsweise mittels eines Gewindes 6.1 an dem Spinnkopf 3 fixiert. In dem Spinndüsentopf 6 befindet sich die Spinndüsenplatte 7.2 mit Spinndüsenbohrungen 7.1. Die Spinndüsenplatte 7.2 liegt in diesem Beispiel auf dem Absatz 6.2 auf. An der Unterseite weist der Spinndüsentopf 6 einen Kragen 6.3 auf, der in der Figur über die Unterseite des Spinnkopfes 3 hinausragt. Es ist jedoch auch denkbar, daß dieser Kragen 6.3 bündig mit der Spinnkopfunterseite abschließt oder in den Spinnkopf 3 hineinragt. Dies ist insbesondere unter dem Aspekt, daß der Kragen zu unerwünschter Wärmeabstrahlung führt, vorteilhaft.

Auf der rechten und der linken Seite der Mittellinie sind hier beispielhaft zwei unterschiedliche Dichtungseinheiten 9 dargestellt.

Auf der rechten Seite der Darstellung in Fig. 2 weist der Kragen 6.3 an der Unterseite eine Dichtfläche 9.3 auf, gegen die die Dichtung 9.4 gepreßt wird. In diesem Beispiel ist die Dichtung 9.4 als hitzebeständiger und schlecht wärmeleitender Dichtring ausgeführt, beispielsweise aus einer Schnur aus keramischem Gewebe oder aus hochtemperaturbeständigem Silikon. Die Dichtschnur 9.4 ist hier fest mit dem Kühlrohr 12 verbunden. In der dargestellten Betriebsstellung schließt die Dichtungseinheit 9 das Kühlrohr 12 gasdicht mit Spinndüsentopf 6 ab, so daß die Kühlluft nur durch die gasdurchlässige Kühlrohrwand 10 in das Kühlrohr 12 gelangen kann. Im Wartungs- oder Bedienungsfall wird das Kühlrohr 12 heruntergefahren und die Dichtungseinheit 9 zwischen den Trennflächen 9.5 und 9.6 aufgetrennt. Die Dichtung 9.4 verbleibt in diesem Fall an dem Kühlrohr 12. In diesem Fall wird die spinnkopfseitige Trennfläche 9.5 durch die an der Stirnseite des Kragens 6.3 ausgebildeten Dichtfläche 9.3 gebildet. Die kühlrohrseitige Trennfläche 9.6 wird durch die Oberseite der Dichtung 9.4 gebildet.

Auf der linken Seite der Darstellung in Fig. 2 ist eine als Labyrinthdichtung ausgebildete Dichtungseinheit gezeigt, die zwar nicht gasdicht abdichtet, jedoch gegenüber der gasdurchlässigen Kühlrohrwand 10 eine sehr hohen Strömungswiderstand aufweist, so daß hier nur sehr geringe Leck-Luftströmungen zu erwarten sind. Eine Wärmeisolation des Kühlrohrs 12 gegenüber dem Spinndüsentopf 6 erfolgt durch den engen Luftspalt des Labyrinths. Die spinnkopfseitige Trennfläche 9.5 ist ebenfalls an dem hervorstehenden Kragen 6.3 des Spinndüsentopfes 6 gebildet. Gegenüberliegend befindet sich die kühlrohrseitige Trennfläche 9.6 am stirnseitigem Ende des Kühlrohres 12.

Neben der hier dargestellten Dichtschnur und Labyrinthdichtung sind auch andere Dichtsysteme denkbar, die die Funktionalität der Wärmeisolation und/oder der Dichtwirkung vereinen.

Das in Figur 2 gezeigte Ausführungsbeispiel ist besonders für Spinnvorrichtungen geeignet, bei welchem die Spinndüsentöpfe innerhalb des Spinnkopfes mit sehr geringem Abstand zueinander angeordnet sind. Da die Dichtungseinheit 9 und das Kühlrohr 12 in ihren Außenabmessungen eine durch den Querschnitt des Spinndüsentopfes 6 definierte Hüllkontur nicht überragen, kann die Teilung der Spinndüsentöpfe problemlos im Bereich der Kühleinrichtung übernommen werden. Die Kühlrohre sind hierbei im Außendurchmesser dem Spinndüsentopf angepaßt.

In Figur 3 ist eine besonderes vorteilhafte Ausführungsvariante dargestellt. Abweichend von der in Figur 2 dargestellten Ausführung wird hier der auswechselbare Spinndüsentopf 6 nicht direkt eingeschraubt, sondern durch ein separates Befestigungsmittel 17 in dem Spinnkopf 3 gehalten. Das Befestigungsmittel ist als ein Gewindering 17 ausgebildet, der mit einem Ende in dem Spinnkopf 3 verschraubt ist und an seinem Ende außerhalb des Spinnkopfes 3 einen Kragen 9.1 aufweist. Neben der Schraubverbindung ist hier auch zum Beispiel eine Bajonettverbindung möglich. Der Kragen 9.1 des Gewinderinges 17 beinhaltet zugleich auch die bei der Trennung spinnkopfseitig verbleibenden Elemente der Dichtungseinheit 9 oberhalb der spinnkopfseitigen Trennfläche 9.5. Auch hier sind ausdrücklich Varianten mit eingeschlossen, bei denen der Kragen 9.1 bündig mit der Spinnkopfunterseite abschließt oder in diesen hineinragt.

In dem auf der rechten Seite der Figur 3 dargestellten Beispiel ist ein separater Isolierkörper 9.2 in dem Kragen 9.1 integriert. Unterhalb der Isolierkörpers 9.2 ist eine Dichtfläche 9.3 vorgesehen, gegen die eine elastische Dichtung 9.4 gepreßt wird. Da hier die Wärmeisolation auf der heißen Seite vorgesehen ist, kann als Dichtung auch ein nicht hitzebeständiges Material eingesetzt werden, wie zum Beispiel ein Gummi- oder Korkdichtprofil, das in diesem Fall fest mit dem Kühlrohr 12 verbunden ist. Der besondere Vorteil dieser Anordnung ist, daß nur ein geringer Wärmestrom durch den Isolierkörper 9.2 fließen kann. Auf der Dichtflächenseite 9.3 der Isolation wird ein Teil des Wärmestroms bereits abgeführt. Es ist darüber hinaus möglich, an dem Kragen 9.1 zwischen dem Isolierkörper 9.2 und der Dichtfläche 9.3 eine Kühlfläche 9.7 beispielsweise in Form einer Kühlrippe vorzusehen, um diesen Effekt zu verstärken. Dadurch wird die Dichtung 9.4 thermisch nur gering belastet. Die spinnkopfseitige Trennfläche 9.5 wird hierbei durch das stirnseitige Ende des Kragens 9.1 gebildet, das der kühlrohrseitigen Trennfläche 9.6 in Form der Dichtungsoberseite gegenüberliegt.

Es ist auch denkbar, die Dichtung 9.4 unterhalb der Isolation 9.2 anzuordnen und die Dichtfläche 9.3 mit dem Kühlrohr 12 zu verbinden, so daß bei einer Trennung die Dichtung 9.4 an der Spinnkopfseite verbleibt. In diesem Fall wäre die spinnkopfseitige Trennfläche an der Unterseite der Dichtung 9.4 ausgebildet.

Auf der linken Seite der Darstellung in der Figur 3 sind die Anordnungen der Dichtung 9.4 und des Isolierkörpers 9.2 vertauscht. Hier wird ein hitzebeständiger Dichtring 9.4 gegen die Dichtfläche 9.3 gepreßt. Als Dichtring kommt beispielsweise ein Schneidring zum Einsatz. Die Dichtfläche 9.3 weist hier eine kleine Rille auf. Der Isolierkörper 9.2 zur Wärmeisolierung ist unterhalb des Dichtringes 9.4 in der Kühlrohrwand integriert angebracht und verhindert das Abfließen der Wärme in das Kühlrohr 12. Die kühlrohrseitige Trennfläche 9.6 wird hierbei durch die Oberseite der Dichtung 9.4 gebildet. Dementsprechend ist die spinnkopfseitige Trennfläche 9.5 durch die Dichtfläche 9.3 am Ende des Kragens 9.1 gebildet.

Figur 4 stellt eine weitere Ausführungsvariante dar, bei der das Kühlrohr 12 an der Spinndüsenplatte 7.2 abgedichtet ist. Hierzu wird die mit dem Kühlrohr 12 verbundene Dichtung 9.4 gegen die Unterseite der Spinndüsenplatte 7.2 gepreßt, die somit die spinnkopfseitige Trennfläche bildet. Der Isolierkörper 9.2 ist hier, wie in Figur 3 links beschrieben, unterhalb der Dichtung 9.4 innerhalb der Kühlrohrwand des Kühlrohres 12 angeordnet.

Die in den Figuren 2 bis 4 dargestellten Ausführungsformen der Dichtungseinheit sind wahlweise in dem Ausführungsbeispiel der erfindungsgemäßen Spinnvorrichtung nach Fig. 1 einsetzbar. Hierbei ist es unerheblich, ob die in der Umgebung außerhalb des Kühlrohres unterhalb des Spinnkopfes anstehende Kühlluft aufgrund einer am Ende des Kühlrohres angeschlossenen Absaugung oder aufgrund einer unterhalb des Spinnkopfes angeordneten Anblasung entsteht. Insoweit umfaßt die Erfindung alle Spinnvorrichtungen, bei welchem eine Luftzufuhr in einer Trennfuge zwischen einem Spinndüsentopf und einem Kühlrohr verhindert werden soll.

### Bezugszeichenliste

- 1: Schmelze
- 2: Schmelzeleitung
- 3: Spinnkopf
- 4: Pumpe
- 5: Verteilerleitung
- 6: Spinndüsentopf
- 6.1: Gewinde
- 6.2: Absatz
- 6.3: Kragen
- 7.1: Düsenbohrung
- 7.2: Spinndüsenplatte
- 8: Filamente
- 9: Dichtungseinheit
- 9.1: Kragen
- 9.2: Isolierkörper
- 9.3: Dichtfläche
- 9.4: Dichtelement
- 9.5: Spinnkopfseitig angeordnete Trennfläche
- 9.6: Kühlrohrseitig angeordnete Trennfläche
- 9.7: Kühlfläche
- 10: gasdurchlässige Kühlrohrwand, Siebzylinder
- 11: Kühlluft
- 12: Kühlrohr
- 13: Luftstromerzeuger
- 14: Hubeinrichtung
- 15: Präparationseinrichtung
- 16: Faden
- 17: Befestigungsmittel, Gewindering

## Patentansprüche

1. Spinnvorrichtung zum Spinnen eines synthetischen multifilen Fadens (16), mit einem Spinnkopf (3), welcher eine oder mehrere Spinndüsentöpfe (6) enthält, wobei jeder der Spinndüsentöpfe (6) Mittel (7.1)zum Extrudieren der Filamente (8) aufweist, mit einem unterhalb des Spinndüsentopfes (6) angeordneten Kühlrohr (12), welches von den Filamenten (8) durchlaufen wird und welches mit einem Luftstromerzeuger (13) verbunden ist, und mit einer Dichtungseinheit (9), die das Kühlrohr (12) mit dem Spinnkopf (3) abdichtend und für Bedienungszwecke trennbar verbindet, wobei die Dichtungseinheit (9) eine spinnkopfseitig angeordnete Trennfläche (9.5) und eine kühlrohrseitig angeordnete Trennfläche (9.6) aufweist, **dadurch gekennzeichnet, dass** die spinnkopfseitig angeordnete Trennfläche (9.5) der Dichtungseinheit (9) an dem Spinndüsentopf (6) angebracht ist.

2. Spinnvorrichtung nach Anspruch 1, **dadurch gekennzeichnet, daß** die Dichtungseinheit (9) im wesentlichen innerhalb einer durch den Querschnitt des Spinndüsentopfes (6) bestimmten Hüllkontur liegt.

3. Spinnvorrichtung nach Anspruch 1 oder 2, **dadurch gekennzeichnet, dass** zumindest einer der Spinndüsentöpfe (6) eine Spinndüsenplatte (7.2) enthält, daß die Spinndüsenplatte (7.2) die als Düsenbohrungen ausgebildeten Mittel (7.1) zum Extrudieren der Filamente (8) aufweist, und daß die spinnkopfseitig angeordnete Trennfläche (9.5) der Dichtungseinheit (9) an der Spinndüsenplatte (7.2) angebracht ist.

4. Spinnvorrichtung nach Anspruch 1 oder 2, **dadurch gekennzeichnet, daß** zumindest einer der Spinndüsentöpfe (6) ein Befestigungsmittel (16) zur Fixierung des Spinndüsentopfes (6) an dem Spinnkopf (3) vorgesehen ist und daß die spinnkopfseitig angeordnete Trennfläche (9.5) an dem Befestigungsmittel (17) angeordnet ist.

5. Spinnvorrichtung nach Anspruch 4, **dadurch gekennzeichnet, daß** das Befestigungsmittel als ein Gewindering (17) ausgebildet ist.

6. Spinnvorrichtung nach einem der Ansprüche 1 bis 5, **dadurch gekennzeichnet, daß** die spinnkopfseitig angeordnete Trennfläche (9.5) an einer Stirnseite eines ringförmigen Kragens (6.3; 9.1) ausgebildet ist, welcher gegenüber der Unterseite des Spinndüsentopfes (6) hervorstehend ausgeführt ist.

7. Spinnvorrichtung nach einem der Ansprüche 1 bis 6, **dadurch gekennzeichnet, daß** die kühlrohrseitig angeordnete Trennfläche (9.6) an der zum Spinnkopf gewandten Stirnseite des Kühlrohres (12) ausgebildet ist.

8. Spinnvorrichtung nach einem der Ansprüche 1 oder 7, **dadurch gekennzeichnet, dass** die Dichtungseinheit (9) wärmeisolierend ausgerührt ist, um einen Wärmeverlust des Spinndüsentopfes (6) gegenüber dem Kühlrohr (12) zu vermeiden.

9. Spinnvorrichtung nach Anspruch 8, **dadurch gekennzeichnet, dass** die Dichtungseinheit (9) einen Isolierkörper (9.2) zur Wärmeisolierung und ein Dichtelement (9.4) zur Abdichtung enthält.

10. Spinnvorrichtung nach Anspruch 9, **dadurch gekennzeichnet, dass** der Isolierkörper (9.2) zwischen der spinnkopfseitig angeordneten Trennfläche (9.5) und dem Spinndüsentopf (6) angeordnet ist.

11. Spinnvorrichtung nach Anspruch 9 oder 10, **dadurch gekennzeichnet, dass** zwischen dem Isolierkörper (9.2) und dem Dichtelement (9.4) ein Mittel (9.7) zur Abfuhr von Wärme vorgesehen sind.

12. Spinnvorrichtung nach Anspruch 9, **dadurch gekennzeichnet, dass** der Isolierkörper (9.2) unmittelbar vor der kühlrohrseitig angeordneten Trennfläche (9.6) an dem Kühlrohr (12) angeordnet ist.

## Claims

1. Spinning apparatus for spinning a synthetic multifilament yarn (16), with a spin head (3), which contains one or more spin packs (6), each spin pack (6) comprising means (7.1) for extruding the filaments (8), with a cooling tube (12) arranged downstream of the spin pack (6), through which the filaments (8) advance, and which connects to an air stream generator (13), and with a sealing unit (9), which connects the cooling tube (12) to the spin head (3) in a sealing relationship and in a separable manner for servicing purposes, the sealing unit (9) including a separating plane (9.5) arranged on the spin head side and a separating plane (9.6) arranged on the cooling tube side, **characterized in that** the separating plane (9.5) of the sealing unit (9) arranged on the spin head side is located on the spin pack (6).

2. Spinning apparatus of claim 1, **characterized in that** the sealing unit (9) extends substantially inside an enveloping contour, which is defined by the cross section of the spin pack (6).

3. Spinning apparatus of claim 1 or 2, **characterized in that** at least one of the spin packs (6) comprises a spinneret (7.2), that the spinneret (7.2) includes the means (7.1) in the form of nozzle bores for extruding the filaments (8), and that the separating plane (9.5) of the sealing unit (9) arranged on the side of the spin head is located on the spinneret (7.2).

4. Spinning apparatus of claim 1 or 2, **characterized in that** at least one of the spin packs (6) includes a fastening means (16) for securing the spin pack (6) to the spin head (3), and that the separating plane (9.5) arranged on the side of the spin head is located on the fastening means (17).

5. Spinning apparatus of claim 4, **characterized in that** the fastening means is designed and constructed as a threaded ring (17).

6. Spinning apparatus of one of claims 1-5, **characterized in that** the separating plane (9.5) arranged on the side of the spin head is formed on an end face of an annular collar (6.3;9.1), which is made to project beyond the underside of the spin pack (6).

7. Spinning apparatus of one of claims 1-6, **characterized in that** the separating plane (9.6) arranged on the side of the cooling tube is formed on the end face of the cooling tube (12), which faces the spin head.

8. Spinning apparatus of one of claims 1 or 7, **characterized in that** the sealing unit (9) is made heat insulating to prevent a heat loss of the spin pack (6) toward the cooling tube (12).

9. Spinning apparatus of claim 8, **characterized in that** the sealing unit (9) includes an insulating body (9.2) for thermal insulation and a sealing element (9.4) for sealing.

10. Spinning apparatus of claim 9, **characterized in that** the insulating body (9.2) extends between the separating plane (9.5) arranged on the side of the spin head and the spin pack (6).

11. Spinning apparatus of claim 9 or 10, **characterized in that** between the insulating body (9.2) and the sealing element (9.4) a means (9.7) is provided for dissipating heat.

12. Spinning apparatus of claim 9, **characterized in that** the insulating body (9.2) is positioned on the cooling tube (12) directly upstream of the separating plane (9.6) arranged on the cooling tube side.

## Revendications

1. Dispositif de filage pour filer un fil synthétique multifilaire (16), avec une tête de filage (3) qui comporte un ou une pluralité de pots de filière (6), chaque pot de filière (6) ayant des moyens (7.1) pour extruder les filaments (8), avec un tube de refroidissement (12) agencé en dessous du pot de filière (6), lequel tube de refroidissement (12) est parcouru par les filaments (8) et qui est relié à un générateur de flux d'air (13), et avec une unité d'étanchéité (9) qui relie pour rendre étanche et pour des raisons de manoeuvre, de façon séparable, le tube de refroidissement (12) à la tête de filage, l'unité d'étanchéité (9) étant dotée d'une surface de séparation (9.5) agencée du coté de la tête de filage et d'une surface de séparation (9.6) agencée du coté du tube de refroidissement, **caractérisé en ce que** la surface de séparation (9,5) de l'unité d'étanchéité (9) agencée du coté de la tête de filage est rapportée sur le pot de filière (6).

2. Dispositif de filage selon la revendication 1, **caractérisé en ce que** l'unité d'étanchéité (9) se trouve sensiblement à l'intérieur d'un contour enveloppant déterminé par la section transversale du pot de filière (6).

3. Dispositif de filage selon la revendication 1 ou 2, **caractérisé en ce qu'**au moins un des pots de filière (6) contient une plaque à buses (7.2), **en ce que** la plaque à buses (7.2) a les moyens (7.1) réalisés en tant que trous de buses pour extruder les filaments (8) et **en ce que** la surface de séparation (9.5), agencée du coté de la tête de filage de l'unité d'étanchéité (9), est rapportée sur la plaque à buses (7.2).

4. Dispositif de filage selon la revendication 1 ou 2, **caractérisé en ce qu'**au moins un des pots de filières (6) a un moyen de fixation (16) pour fixer le pot de filières (6) sur la tête de filage (3) et **en ce que** la surface de séparation (9.5) agencée du coté de la tête de filage, est agencée sur le moyen de fixation (17).

5. Dispositif de filage selon la revendication 4, **caractérisé en ce que** le moyen de fixation est réalisé comme une bague filetée (17).

6. Dispositif de filage selon l'une des revendications 1 à 5, **caractérisé en ce que** la surface de séparation (9.5) agencée du coté de la tête de filage, est formée sur une face frontale d'une collerette annulaire (6.3 ; 9.1) qui est réalisée de manière protubérante par rapport à la face inférieure du pot de filière (6).

7. Dispositif de filage selon l'une des revendications 1 à 6, **caractérisé en ce que** la surface de séparation (9.6) agencée du coté du tube de refroidissement est réalisée sur la face frontale du tube de refroidissement (12) tournée vers la tête de filage.

8. Dispositif de filage selon l'une des revendications 1 ou 7, **caractérisé en ce que** l'unité d'étanchéité (9) est réalisée de manière telle qu'elle isole à la chaleur, afin d'éviter une perte de chaleur du pot de filière (6) par rapport au tube de refroidissement (12).

9. Dispositif de filage selon la revendication 8, **caractérisé en ce que** l'unité d'étanchéité (9) contient un corps isolant (9.2) pour l'isolation thermique et un élément étanchant (9.4) pour l'étanchéité.

10. Dispositif de filage selon la revendication 9, **caractérisé en ce que** le corps isolant (9.2) est agencé entre la surface de séparation (9.5) agencée du coté de la tête de filière (9.5) et le pot de filière (6).

11. Dispositif de filage selon la revendication 9 ou 10, **caractérisé en ce qu'**un moyen (9.7) pour l'évacuation de la chaleur est prévu entre le corps isolant (9.2) et l'élément étanchant (9.4).

12. Dispositif de filage selon la revendication 9, **caractérisé en ce que** le corps isolant (9.2) est agencé sur le tube de refroidissement (12) directement en amont de la surface de séparation (9.6) agencée du coté du tube de refroidissement (12).
